# FASCICULE DE BREVET EUROPEEN

(11) **EP 0 539 300 B1**
(45) Date de publication et mention de la délivrance du brevet: **07.02.1996**
(21) Numéro de dépôt: 92402910.1
(22) Date de dépôt: 26.10.1992
(51) Int. Cl.: E05B 65/00, E05B 13/10

(54) **Dispositif de fermeture de porte d'enceintes isolées.**
Türverschlussvorrichtung für einen isolierten Raum
Door closure device for insulated containers

(30) Priorité: 25.10.1991 FR 9113590
(43) Date de publication de la demande: 28.04.1993
(73) Titulaire: Thiriet, Philippe, F-08420 Warcq (Ardennes) (FR)
(72) Inventeur: Thiriet, Philippe, F-08420 Warcq (Ardennes) (FR)
(74) Mandataire: Duthoit, Michel

(56) Documents cités:
- EP-A- 0 366 508
- DE-A- 2 205 245
- DE-A- 2 213 790
- FR-A- 2 584 764
- US-A- 4 134 281

## Description

La présente invention a pour objet un dispositif de fermeture de portes d'enceintes isolées, notamment phonétiquement et/ou thermiquement, par exemple de véhicules de transport terrestre, ferroviaire, maritime ou aérien, comprenant un volume accessible à une personne, verrouillable depuis l'extérieur.

Elle trouvera son application dans tous les secteurs industriels ou l'on doit avoir recours à des enceintes isolées comprenant un volume accessible à une personne, à l'intérieur desquelles règne notamment une température sensiblement différente de la température de l'atmosphère extérieure.

Par exemple, pour distribuer des produits périssables tels que notamment des produits alimentaires depuis leur lieu de production jusqu'à leur lieu de distribution ou directement aux consommateurs, on utilise des enceintes frigorifiques à l'intérieur desquelles les produits sont transportés.

L'intérieur de ces enceintes est maintenu à une température compatible avec la conservation de ces produits.

Généralement, en fonction de la nature de ces produits, la température ambiante qui règne à l'intérieur de ces enceintes est comprise entre +10° et -20°C.

Pour maintenir cette température, il est nécessaire que l'enceinte soit parfaitement étanche et isolée thermiquement. C'est la raison pour laquelle elles sont généralement réalisées en des matériaux thermiquement isolants à l'intérieur desquels circule un fluide caloporteur.

L'accès à l'intérieur de ces enceintes pour le chargement et le déchargement des produits est réalisé au moyen de portes dont la fermeture doit être parfaite pour éviter toute déperdition thermique susceptible de diminuer l'efficacité de l'isolation.

Pour ce faire, on connaît différents dispositifs de fermeture et de verrouillage d'une conception plus ou moins complexe et d'une mise en oeuvre plus ou moins aisée.

C'est ainsi que l'on connaît actuellement un dispositif de verrouillage manuel d'une fermeture qui comporte une poignée articulée sur un support et sollicitée par un ressort dans le sens de l'ouverture. Ce ressort entraîne un loquet qui pénètre dans une gâche lorsque la poignée est en position fermée.

Un cliquet articulé à la poignée autour d'un axe est sollicité par un ressort, vers une position dite d'accrochage dans laquelle le bec du cliquet est en prise avec un tenon solidaire du bâti pour verrouiller la poignée et le loquet dans une position fermée.

Le tenon présente un méplat dirigé vers le fond de l'échancrure du cliquet en s'éloignant obliquement de l'axe de rotation du dit cliquet.

Dans un tel dispositif, ou bien le bec est totalement engagé dans le tenon ou bien il glisse sur le méplat et laisse la poignée se réouvrir. Il en résulte que la poignée ne peut jamais être dans une position mal fermée ou mal verrouillée de sorte que la porte est toujours correctement fermée.

On connaît également un dispositif qui comprend une poignée fixée à l'organe d'actionnement de la serrure qui est pivotée sur un support fixe. Ce support fixe est fixé de manière amovible dans un logement en agissant uniquement depuis l'extérieur au moyen d'une vis engagée dans un trou correspondant du plateau de maintien.

L'organe d'actionnement est également enserré depuis l'extérieur dans un logement par une ouverture et il coopère avec un élément du support pour le disposer dans une position angulaire telle qu'il demeure engagé à l'intérieur du dit logement.

De tels dispositifs, bien que permettant une fermeture satisfaisante des portes de l'enceinte présentent l'inconvénient d'être uniquement actionnables depuis l'extérieur de l'enceinte.

Il en résulte, que si pour une raison non désirée, la porte de l'enceinte se referme, lorsque la personne se trouve à l'intérieur de l'enceinte, elle se trouve enfermée et emprisonnée.

On conçoit qu'en raison notamment de l'isolation phonique de l'enceinte, cette personne ne peut prévenir ou appeler une autre personne à son secours pour lui ouvrir la porte. De ce fait, elle risque de subir de graves troubles. Ces troubles sont d'autant plus graves que le temps de séjour passé à l'intérieur de l'enceinte réfrigérée par la personne est long et que la température ambiante est basse.

Pour remédier à ce problème, on a pensé à réaliser des dispositifs de fermeture de porte qui peuvent être ouverts depuis l'intérieur de l'enceinte. Toutefois, de tels dispositifs sont généralement d'une conception complexe et d'un prix élevé. L'une des solutions utilisées consiste à dissocier les différents organes de verrouillage du dispositif en multipliant les axes et les organes de mouvement des pièces de verrouillage. Cette multiplication des organes mécaniques rendent l'ouverture depuis l'intérieur de l'enceinte plus ou moins fiable en fonction du fonctionnement régulier et efficace de ces différents organes.

On connaît également des documents DE-A-2.213.790 et FR-2.584.764 de tels dispositifs permettant un déverrouillage par l'intérieur comprenant :
- un boîtier à l'intérieur duquel vient se loger, en position fermée, une poignée accessible uniquement de l'extérieur,
- des moyens pour loger la poignée à l'intérieur du boîtier,
- des moyens pour verrouiller la porte équipés d'un levier pivotant, dissociés des moyens pour loger la poignée, et d'un taquet, apte à coopérer avec ledit levier,
- des moyens pour déverrouiller la porte associés par un organe de liaison à des moyens de commande actionnables par une personne depuis l'intérieur de l'enceinte.

Selon le document DE-A-2.213.790, ce déverrouillage est autorisé par le montage du levier d'accrochage de la gâche sur une platine mobile en translation, actionnée par un bouton à came depuis l'intérieur et repoussé en position normale par un ressort spirale.

La fiabilité d'un tel système repose sur le bon coulissement de la platine, et la bonne efficacité du ressort spirale qui repousse ladite platine en position normale, la fiabilité de ceux-ci étant notamment fonction de la corrosion.

Selon le document FR-A-2.584.764, le levier proprement dit est constitué par un ensemble de deux pièces articulées autour d'un axe commun et coopérant entre elles et maintenues l'une contre l'autre par deux ressorts en épingle. En outre de nécessiter une construction aux pièces multiples, là également la fiabilité dépend de la pression du ressort en épingle qui intervient pour le déverrouillage de l'extérieur et/ou de l'intérieur.

La présente invention a pour objet de remédier aux inconvénients des dispositifs actuellement connus en fournissant un dispositif de fermeture de porte qui peut être facilement déverrouillable depuis l'intérieur de l'enceinte.

Un but de la présente invention est de fournir un dispositif simple, facile à mettre en oeuvre et d'un faible coût.

A cette fin, selon la présente invention, le dispositif de fermeture d'une porte, destiné à des enceintes isolées, comprenant un volume intérieur accessible à une personne et verrouillable depuis l'extérieur, telles que par exemple des enceintes frigorifiques, comprenant :
- un boîtier à l'intérieur duquel vient se loger, en position fermée, une poignée accessible uniquement de l'extérieur,
- des moyens pour loger la poignée à l'intérieur du boîtier,
- des moyens pour verrouiller la porte équipés d'un levier pivotant, dissociés des moyens pour loger la poignée, et d'un taquet apte à coopérer avec ledit levier,
- des moyens pour déverrouiller la porte associés par un organe de liaison à des moyens de commande actionnables par une personne depuis l'intérieur de l'enceinte,

est caractérisé en ce que les moyens pour déverrouiller sont constitués par un logement au niveau duquel vient se placer ledit taquet,
et en ce qu'il comprend des moyens escamotables qui coopèrent avec le logement aptes à bloquer la rotation du levier par le taquet dans une position, et à libérer la rotation du levier dans une autre position, cesdits moyens étant escamotables indépendamment du mouvement de pivotement du levier,
et en ce que ledit levier présente une butée coopérant avec lesdits moyens escamotables pour être manoeuvrables depuis l'intérieur de l'enceinte.

D'autres buts et avantages de la présente invention ressortiront de la description qui va suivre qui n'est cependant donnée qu'à titre indicatif et qui n'a pas pour but de la limiter.

L'invention sera mieux comprise par la description qui va suivre accompagnée des dessins en annexe parmi lesquels :
- la figure 1 est une vue de dessus qui illustre l'ensemble du dispositif selon un premier mode de réalisation de l'invention;
- la figure 2 est une vue qui illustre le fond du boîtier du dispositif de la figure 1;
- la figure 3 est une vue en coupe selon la ligne III-III de la figure 1;
- la figure 4 est une vue en coupe qui illustre les moyens de déverrouillage du dispositif de la figure 1;
- la figure 5 est une vue de dessus qui illustre l'ensemble du dispositif selon un deuxième mode de réalisation de l'invention;
- la figure 6 est une vue qui illustre le fond du boîtier du dispositif de la figure 5 selon l'axe VI-VI de la figure 7;
- la figure 7 est une vue en coupe selon la ligne VII-VII de la figure 5;
- la figure 8 montre un détail de la figure 7 illustrant le levier de verrouillage de la poignée en position fermée, en traits pleins, et en position ouverte, en traits mixtes.

La présente invention a pour objet un dispositif de fermeture de porte, destinée notamment à des enceintes frigorifiques.

Elle trouvera son application dans tous les secteurs industriels dans lesquels il est nécessaire d'utiliser des enceintes isolées, notamment phonétiquement et/ou thermiquement, comprenant un volume accessible à une personne à l'intérieur desquelles règne notamment une température sensiblement différente de celle de l'atmosphère ambiante.

Le dispositif est en particulier adapté pour fermer des portes d'enceintes frigorifiques, telles que des enceintes associées à des camions frigorifiques destinés au transport de produits alimentaires ou périssables.

Bien entendu, cette application n'est aucunement limitative et le dispositif peut être mis en oeuvre pour fermer des portes d'autres types d'enceintes ou bien encore des portes d'accès à des pièces ou à des salles.

En se référant à la figure 1, qui illustre un premier mode de réalisation, on voit un boîtier 1 de forme parallélépipédique. Ce boîtier est ici réalisé en inox mais il pourrait être, en fonction des besoins, réalisé en tout autre type de matériaux appropriés tels qu'en aluminium ou bien en matière plastique dure.

Il se compose d'un fond 2 délimité par deux parois latérales 3 et 4 et deux parois transversales 5 et 6. La dimension et la forme du boîtier sont bien entendu variables en fonction des applications mais elle sera toujours suffisante pour recevoir une poignée 7 de manoeuvre qui ici est de forme sensiblement rectangulaire.

Dans ce mode de réalisation, les parois latérales 3 et 4 et les parois transversales 5 et 6 présentent un rebord faisant saillie perpendiculairement destiné à permettre la mise en place du boîtier 1 dans un logement correspondant de la porte de l'enceinte en association avec les organes de manoeuvre de la porte. Cette mise en place peut être réalisée par toute technique appropriée telle que par rivetage, boulonnage, ou tout autre moyen équivalent.

La poignée de manoeuvre 7 est ici réalisée dans le même matériau que celui du boîtier 1. Bien entendu, dans d'autres modes de réalisation, elle pourrait être réalisée dans d'autres types de matériaux.

Cette poignée de manoeuvre 7 comporte à l'une des extrémités 8 une ouverture 9 permettant le passage d'une main afin d'autoriser son déplacement depuis une position ouverte jusqu'à une position fermée comme il sera décrit ultérieurement.

Dans sa partie médiane 10, la poignée 7 comporte un barillet 11 d'un type classique actionnable par une clé.

L'extrémité 12 de la poignée 7 présente un logement 13. A l'intérieur de ce logement 13, sensiblement dans sa partie médiane, est ménagée une lumière oblongue 14. Une pièce en forme d'équerre 15 est fixée par des points de soudure à la base du logement 13 et traverse sur une partie de sa largeur la lumière 14.

L'extrémité 16 du logement 13 comporte au voisinage de son bord transversal 17 un axe d'articulation 18 qui traverse de part en part le dit logement en étant assujetti à chacune de ses extrémités 19, 20 à l'intérieur d'un orifice 21, 22 ménagé dans les parois latérales 23, 24 du logement 13.

Sur l'une des extrémités 19 de l'axe 18 est monté un organe élastique tel qu'un ressort 25.

L'extrémité 12 de la poignée 7 comporte au voisinage de la paroi 5 du boîtier 1 un palier 26 à l'intérieur duquel sont placés les moyens pour loger la poignée 7 à l'intérieur du boîtier 1.

Ces moyens pour loger la poignée 7 sont ici constitués par un axe d'articulation 27 traversant de part en part la poignée 7 et les parois latérales 3 et 4 du boîtier pour venir se solidariser des organes complémentaires de manoeuvre de la porte de l'enceinte.

Un couvercle 28 est monté articulé autour de l'axe 18 et recouvre le logement 13 et le barillet 11 en position fermée afin de le protéger.

En se référant à la figure 2, on voit plus particulièrement le fond 2 du boîtier 1. Ce fond 2 comporte deux rails guides latéraux 30 et 31 destinés à coopérer avec les parois latérales 4 et 5 de la poignée en leur servant de logement lorsque celle-ci est en position fermée.

Une pièce équerre 32 est assujettie par des points de soudure en regard de la lumière oblongue 14 afin de venir, lorsque la poignée est en position fermée, traverser la dite lumière 14 et coopérer avec la pièce de forme complémentaire 15.

Un téton 33 faisant saillie perpendiculairement en matière caoutchoutée est disposé au voisinage de l'équerre 32 pour amortir la poignée 7 lors de sa fermeture et se placer en contact du logement 13 au voisinage du barillet 11 lorsque la dite poignée 7 est en position fermée.

Les moyens pour verrouiller la porte sont constitués d'une part par une pièce rampe guide 40 et par un taquet 41 associé au barillet 11 monté sur la poignée 7 et, d'autre part, par un levier 42 monté pivotant autour d'un axe 43 à l'intérieur du boîtier 1.

Les moyens pour verrouiller la porte de l'enceinte sont dissociés des moyens pour fermer la poignée 7 de sorte qu'il est possible de les manoeuvrer indépendamment l'un de l'autre. Il est ainsi possible d'ouvrir la porte depuis l'intérieur tout en laissant la poignée 7 en position fermée.

Le levier 42 est constitué par une pièce qui présente une base 44 et un sommet 45 horizontal solidaire de deux parois latérales 46, 47 symétriques. La face avant 48 de chaque paroi latérale 46, 47 est inclinée de haut en bas, en constituant une rampe guide qui débouche dans une encoche 49 délimitant avec le sommet 45 un logement 50 destiné à recevoir une partie de la poignée de manoeuvre 7 en position verrouillée.

L'axe 43, traverse de part en part le levier 42 de sorte que celui-ci est monté pivotant autour de cet axe 43. Cet axe 43 est assujetti à chacune de ses extrémités dans un orifice 51, 52 ménagé dans chaque paroi 46-47. Deux ressorts 53, 54 qui sont placés de part et d'autre d'un plan médian vertical sur l'axe 43.

Ces ressorts 53, 54 sont assujettis à l'une de leurs extrémités au boîtier 1 et à l'autre de leurs extrémités au sommet du levier 42 de sorte qu'ils accompagnent le mouvement de balancier du levier 42 en sollicitant une force élastique.

Selon l'invention, les moyens pour déverrouiller la porte de l'enceinte sont constitués par un logement 50 de la partie pivotante bloquante de la poignée au niveau duquel vient se placer le taquet 41 en y étant maintenu par des moyens escamotables 56 depuis l'intérieur de l'enceinte.

Ces moyens escamotables 56 sont constitués par un ressort 57 dont l'une des extrémités 58 est assujettie à la base du levier 42 sur un téton 59 et dont l'autre extrémité 60 doit coopérer avec une butée 61 tout en étant solidaire d'un organe de liaison 62 qui débouche dans un orifice 63 ménagé dans le fond 2 du boîtier 1 pour être manoeuvrable par un dispositif de commande 64 manuel ou non depuis l'intérieur de l'enceinte.

Ainsi, il est possible, comme il sera décrit ultérieurement, grâce à l'invention, d'ouvrir facilement la porte de l'enceinte depuis l'intérieur de celle-ci même lorsque cette porte est fermée depuis l'extérieur.

Ces moyens 56 sont escamotables indépendamment du mouvement de balancier du levier 42 permettant la libération du taquet 41. Cette indépendance et cette dissociation du mouvement des moyens escamotables 56 et du mouvement du balancier du levier 42 permet une ouverture rapide et aisée de la porte depuis l'intérieur de l'enceinte.

Bien entendu, d'autres dispositifs équivalents, permettant par un mouvement de rotation, de translation par une combinaison de ces différents mouvements, de rendre escamotable un organe de maintien et de retenue du taquet 41 dans le logement 50 peuvent être utilisés.

Le dispositif conforme à l'invention fonctionne de la manière suivante.

Pour fermer la porte de l'enceinte, on doit tout d'abord loger la poignée 7 dans le boîtier 1. Pour ce faire, on insère sa main à l'intérieur de l'ouverture 9 et on fait pivoter la poignée 7 autour de l'axe 27 depuis une position ouverte dans laquelle elle est disposée sensiblement perpendiculairement au boîtier 1 jusqu'à une position dans lequel elle est sensiblement insérée à l'intérieur du fond 2 du boîtier 1.

Dans cette position, la pièce en équerre 32, pénètre dans la lumière oblongue 14 en venant coopérer avec la pièce complémentaire 15.

Dès que la poignée 7 est dans cette position, on verrouille la porte. Cette opération de verrouillage de la porte s'effectue en deux temps.

Tout d'abord, on exerce une pression suffisante au moyen de la main sur la poignée 7 pour qu'au contact de la rampe guide 40 sur les parois latérales inclinées 46, 47 et du levier 42, les ressorts 53, 54 soient sollicités de sorte que le levier 42 pivote autour de l'axe 43 en se levant jusqu'à une position de butée.

Dans cette position, sous l'action de la force de rappel élastique des ressorts 53, 54, le levier 42 se rabat telle qu'une partie de l'ouverture 9 de la poignée de manoeuvre 7 vient se placer à l'intérieur au logement 50.

Ensuite, pour verrouiller totalement la porte, il faut tourner la clé dans le barillet 11 pour faire pivoter le taquet 41 pour qu'il vienne se loger dans le levier 42. Dans cette position, le taquet 41 est placé dans le logement 50 en étant maintenu.

Il ne reste plus ensuite qu'à ôter la clé du barillet et à rabattre le couvercle 28 de protection.

Selon l'invention, il est possible d'ouvrir facilement et rapidement cette porte depuis l'intérieur de l'enceinte.

Pour ce faire, il suffit que la personne exerce depuis l'intérieur de l'enceinte au moyen de l'organe de commande 64 tel qu'une poignée, une force de traction sur l'organe de liaison 62. L'organe de liaison 62 transmet cette force au ressort 57 qui sollicité par cette action, génère un mouvement de rotation d'amplitude limitée par la butée 61 avec laquelle il coopère dans cette position.

Par ce mouvement, le ressort 57 libère le taquet 41 qui peut être alors déverrouillé ici par une force de pression exercée sur la base du levier 42.

Sous l'action de cette force, les ressorts 53 et 54 sont sollicités de sorte que le levier 42 pivote autour de l'axe 43 jusqu'à une position de butée. Dans cette position, le taquet 41 est libéré du logement 50 et la partie de l'ouverture 9 de la poignée est libérée de sorte que la porte peut être ainsi ouverte depuis l'intérieur de l'enceinte.

Bien entendu, d'autres mises en oeuvre de la présente invention pourraient être envisagés sans pour autant sortir du cadre de celle-ci.

Par exemple, les figures 5 à 8 illustrent un second mode de réalisation présentant une variante dans la poignée de manoeuvre.

On retrouve un boîtier 101, présentant un fond 102 et des parois latérales et transversales 103-106, à l'intérieur duquel vient se loger une poignée 107 de manoeuvre, présentant à une de ses extrémités 108 une ouverture 109 pour la manoeuvre manuelle.

Le système de rotation de la poignée par rapport au boîtier est semblable au mode précédent et son verrouillage est autorisé à partir d'un barillet à clef 111, protégé éventuellement par un couvercle 128. On retrouve également un axe d'articulation 127 traversant de part en part le boîtier 101 et la poignée 107.

Les moyens pour verrouiller la porte sont constitués d'une part par une rampe guide 140 prévue sur la poignée dans sa partie médiane, et formée par un évidement de celle-ci, et un taquet 141 associé au barillet 111 et, d'autre part, par un levier de verrouillage 142 monté pivotant autour d'un axe 143 à l'intérieur du boîtier 101, tel qu'illustré à la figure 6.

Le levier 142 est particulièrement représenté à la figure 8 en position fermée, en traits pleins, et en position ouverte, en traits mixtes. A sa partie supérieure, il présente un bec 144 qui coopère avec la rampe guide 140 de la poignée contre laquelle il est pressé par le ou les ressorts de rappel 145.

Lorsque l'on appuie sur la partie externe saillante 146 du levier, le ressort 145 est comprimé et le bec 144 échappe de la rampe guide 140 lors de la rotation du levier autour de l'axe 143. Cette manoeuvre est autorisée de l'extérieur si le taquet 141 du barillet est en position déverrouillée, telle que représentée en traits mixtes à la figure 6.

En effet, au contraire si le taquet 141 est en position verrouillée, telle que représentée en traits forts à la figure 6, il n'est pas possible d'enfoncer la partie externe 146 grâce aux moyens escamotables 156 de la présente invention, mais il sera néanmoins possible d'agir de l'intérieur sur le levier 142.

A cet égard, le levier 142 présente, dans sa partie en vis-à-vis avec le taquet 141, un logement 150 prévu pour coopérer avec le taquet et les moyens escamotables, dont les dimensions sont supérieures à celles du taquet, c'est-à-dire que ce dernier pourra traverser le dit logement. Cependant, en position normale, ce mouvement est empêché par un ressort en épingle 157 solidaire du levier 142 par l'une de ses branches, notamment par un téton d'articulation 158 et une patte de blocage 159.

L'autre branche 160 prend appui de part et d'autre du logement 150, tel que le montre la figure 6, et s'oppose à la rotation du levier 142, tel que le montrent les figures 7 et 8, si le taquet 141 lui est supérieur. En effet, dans ce cas, la branche 160 est prise en sandwich entre le taquet 141 et la partie externe 161 du levier.

Cela étant, la branche 160 peut être mise en rotation, comme le montrent les traits mixtes de la figure 6, grâce au dispositif de commande 164 manoeuvrable depuis l'intérieur dont le fonctionnement permet deux temps successifs.

Le dit dispositif 164 se présente par exemple sous la forme d'un lien souple assujetti à l'extrémité 162 de la branche 160 de l'épingle 157 puis guidé dans le levier, notamment par les pattes 163 et 166, et débouche vers l'intérieur, notamment au-travers de l'orifice 165 prévu à cet effet dans le boîtier 101.

Lorsque l'on exerce une traction sur le lien souple 164, la branche 160 du ressort en épingle va se déplacer, comme le montre la figure 6, pour dégager le taquet 141 et permettre la rotation éventuelle du levier 142 autour de l'axe 143, puis en continuant la dite rotation, la branche 160 va prendre appui sur la patte 163 et créer un couple de rotation par la patte 166 pour entraîner en rotation le levier autour de l'axe 143 et autoriser par suite le déverrouillage de l'intérieur, cela même si le dispositif est fermé à clef de l'extérieur.

## Revendications

1. Dispositif de fermeture d'une porte, destiné à des enceintes isolées, comprenant un volume intérieur accessible à une personne et verrouillable depuis l'extérieur, telles que par exemple des enceintes frigorifiques, comprenant :
- un boîtier (1; 101) à l'intérieur duquel vient se loger, en position fermée, une poignée (7; 107) accessible uniquement de l'extérieur,
- des moyens pour loger la poignée (7; 107) à l'intérieur du boîtier (1; 101),
- des moyens pour verrouiller la porte équipés d'un levier (42; 142) pivotant, dissociés des moyens pour loger la poignée, et d'un taquet (41; 141), apte à coopérer avec ledit levier,
- des moyens pour déverrouiller la porte associés par un organe de liaison à des moyens de commande actionnables par une personne depuis l'intérieur de l'enceinte,
caractérisé en ce que les moyens pour déverrouiller sont constitués par un logement (50; 150) au niveau duquel vient se placer ledit taquet (41; 141),
et en ce qu'il comprend des moyens escamotables (56; 156), qui coopèrent avec ledit logement, aptes à bloquer la rotation du levier par le taquet (41; 141) dans une position, et à libérer la rotation du levier dans une autre position, cesdits moyens étant escamotables indépendamment du mouvement de pivotement du levier (42; 142),
et en ce que ledit levier (42; 142) présente une butée (61; 163) coopérant avec lesdits moyens escamotables (56; 156) pour être manoeuvrables depuis l'intérieur de l'enceinte.

2. Dispositif selon la revendication 1, caractérisé en ce que les moyens pour verrouiller la porte sont constitués d'une part par une rampe guide (40; 140) et par le taquet (41; 141) associé à un barillet (11; 111) monté sur la poignée (7), et d'autre part par le levier (42; 142), monté pivotant autour d'un axe (43; 143) à l'intérieur du boîtier (1; 101), présentant le logement (50; 150) prévu pour coopérer avec le taquet (41; 141) et les moyens escamotables (56; 156) en position verrouillée.

3. Dispositif selon la revendication 2, caractérisé en ce que les moyens escamotables (56; 156) sont constitués par un ressort (57; 157) dont l'une des extrémités est assujettie au levier (42; 142) et dont l'autre extrémité (60; 160) peut d'une part coopérer avec ledit logement (50; 150) et d'autre part coopérer avec ladite butée (61; 163) pour manoeuvrer le levier par un dispositif de commande (64; 164) depuis l'intérieur de l'enceinte.

4. Dispositif selon la revendication 1, caractérisé en ce que les moyens pour loger la poignée sont constitués par un axe d'articulation (27; 127) traversant de part en part la poignée (7; 107) et les parois latérales (3, 4; 103, 104) du boîtier (1; 101) pour venir se solidariser d'organes complémentaires de manoeuvre de la porte de l'enceinte.

5. Dispositif selon la revendication 1, caractérisé en ce que la poignée (7) présente à l'une des extrémités un logement (13) qui présente une lumière oblongue (14).

6. Dispositif selon la revendication 5, caractérisé en ce qu'un axe d'articulation (18) traverse de part en part le logement (13) sur lequel est monté mobile un couvercle (28) et en ce qu'un organe élastique tel qu'un ressort (25) est assujetti à l'axe d'articulation (18).

7. Dispositif selon la revendication 1, caractérisé en ce que le levier (42) est constitué par une pièce qui présente une base (44) et un sommet (45) horizontal solidaire de deux parois latérales symétriques (46, 47).

8. Dispositif selon la revendication 3, caractérisé par le fait que le levier (142) est articulé autour d'un axe (143) solidaire du boîtier (101) et présente d'une part un bec (144) qui coopère avec une rampe guide (140) prévue sur la poignée (107) et d'autre part ledit logement (150) en vis-à-vis du taquet (14), ainsi que différentes pattes (159, 163, 166) pour maintenir le ressort (157), guider le dispositif de commande (164) et constituer un appui pour entraîner en rotation le levier (142) lors du déverrouillage intérieur.

9. Dispositif selon la revendication 8, caractérisé par le fait que le dispositif de commande (164) se présente sous la forme d'un lien souple assujetti à une branche (160) d'un ressort (157) en épingle, débouchant vers l'intérieur au-travers d'un orifice (165) prévu à cet effet dans le boîtier (101).

## Patentansprüche

1. Vorrichtung zum Schließen einer Tür, für einzelne, abgeschlossene Räume, die ein für eine Person zugängliches, von aussen verriegelbares Innenvolumen umfassen, wie z.B. Kühlräume, umfassend:
- ein Gehäuse (1; 101), in dessen Innenraum ein nur von aussen zugänglicher Griff (7; 107) in geschlossener Lage untergebracht wird,
- Mittel um den Griff (7; 107) in den Innenraum des Gehäuses (1; 101) unterzubringen,
- von den Mitteln zum Unterbringen des Griffs getrennte Mittel zum Verriegeln der Tür, die mit einem schwenkbaren Hebel (42; 142) und einem Zapfen (41; 141), der geeignet ist, mit dem genannten Hebel zusammenzuwirken, versehen sind,
- Mittel zum Entriegeln der Tür, die über ein Verbindungsorgan mit von einer Person von der Innenseite des abgeschlossenen Raums aus betätigbaren Betätigungsmitteln verbunden sind,
dadurch gekennzeichnet, daß die Entriegelungsmittel aus einer Aussparung (50; 150), in dessen Bereich sich der genannte Zapfen (41; 141) positioniert, bestehen,
und daß sie einziehbare Mittel (56; 156) umfaßt, die mit der genannten Aussparung zusammenwirken und geeignet sind, in einer Lage das Drehen des Hebels durch den Zapfen (41; 141) zu verhindern und in einer anderen Lage das Drehen des Hebels zu ermöglichen, wobei diese genannten Mittel unabhängig von der Schwenkungsbewegung des Hebels (42; 142) einziehbar sind,
und daß der genannte Hebel (42; 142) einen Anschlag (61; 163) aufweist, der mit den gennanten, einziehbaren Mitteln (56; 156) zusammenwirkt, um von der Innenseite des abgeschlossenen Raums aus betätigbar zu sein.

2. Vorrichtung nach Anspruch 1, dadurch gekennzeichnet, daß die Mittel zum Verriegeln der Tür aus, einerseits, einer Führungsrampe (40; 140) und dem einem auf dem Griff (7) montierten Zylinder (11; 111) zugeordneten Zapfen (42; 142) und, andererseits, dem innerhalb des die zum Zusammenwirken mit dem Zapfen (41; 141) vorgesehene Aussparung (50; 150) aufweisenden Gehäuses (1; 101) um eine Achse (43; 143) schwenkend montierten Hebel (42; 142) und den einziehbaren Mitteln (56; 156) in verriegelter Lage bestehen.

3. Vorrichtung nach Anspruch 2, dadurch gekennzeichnet, daß die einziehbaren Mittel (56; 156) aus einer Feder (57; 157) bestehen, deren eines Ende am Hebel (42; 142) befestigt ist und deren anderes Ende (60; 160), einerseits, mit der genannten Aussparung (50; 150) zusammenwirken und, andererseits, mit dem genannten Anschlag (61; 163) zusammenwirken kann, um den Hebel von der Innenseite des abgeschlossenen Raums aus über eine Betätigungsvorrichtung (64; 164) zu betätigen.

4. Vorrichtung nach Anspruch 1, dadurch gekennzeichnet, daß die Mittel zur Unterbringung des Griffs aus einer Gelenkachse (27; 127) bestehen, die durch den Griff (7; 107) und die Seitenwände (3, 4; 103, 104) des Gehäuses (1; 101) hindurchführt, um sich fest mit ergänzenden Betätigungsorganen für die Tür des abgeschlossenen Raums zu verbinden.

5. Vorrichtung nach Anspruch 1, dadurch gekennzeichnet, daß der Griff (7) an seinem einen Ende eine Aussparung (13) aufweist, die ein längliches Loch (14) aufweist.

6. Vorrichtung nach Anspruch 5, dadurch gekennzeichnet, daß eine Gelenkachse (18) durch die Aussparung (13), auf der ein Deckel (28) beweglich montiert ist, hindurchführt und daß ein elastisches Organ, wie eine Feder (25), an der Gelenkachse (18) befestigt ist.

7. Vorrichtung nach Anspruch 1, dadurch gekennzeichnet, daß der Hebel (42) aus einem Teil besteht, der eine Basis (44) und einen fest mit zwei symmetrischen Seitenwänden (46, 47) verbundenen, waagerechten Oberteil (45) aufweist.

8. Vorrichtung nach Anspruch 3, dadurch gekennzeichnet, daß der Hebel (142) um eine fest mit dem Gehäuse (101) verbundene Achse (143) gelenkig ist und, einerseits, eine Spitze (144), die mit einer auf dem Griff (107) vorgesehenen Führungsrampe (140) zusammenwirkt und, andererseits, die gennante Aussparung (150) gegenüber dem Zapfen (14), sowie verschiedene Füßchen (159, 163, 166) aufweist, um die Feder (157) zu halten, die Betätigungsvorrichtung (164) zu führen und eine Anlagefläche zu bilden, um den Hebel (142) bei der inwendigen Entriegelung in Drehung anzutreiben.

9. Vorrichtung nach Anspruch 8, dadurch gekennzeichnet, daß die Betätigungsvorrichtung (164) als eine biegsame Verbindung ausgestaltet ist, die an einem Schenkel (160) einer nadelförmigen Feder (157) befestigt ist, die durch eine hierzu im Gehäuse (101) vorgesehene Öffnung (165) hindurch nach innen endet.

## Claims

1. Device for closing a door, designed for insulated enclosures, comprising an internal space accessible to a person and lockable from the outside, such as, for example, refrigerating enclosures, including:
- a housing (1; 101) inside which is accommodated, in closed position, a handle (7; 107) accessible solely from the outside,
- means for accommodating the handle (7; 107) inside the housing (1; 101),
- means for locking the door equipped with a pivoting lever (42; 142), dissociated from the means for accommodating the handle, and with a catch (41; 141), suitable for cooperating with the said lever,
- means for unlocking the door associated by a connection member with control means actuatable by a person from inside the enclosure,
characterized in that the unlocking means are constituted by a recess (50; 150) in the area of which the said catch (41; 141) takes up position,
and in that it includes retractable means (56; 156), which cooperate with the said recess, suitable for blocking the rotation of the lever by means of the catch (41; 141) in one position, and for releasing the lever for rotation in another position, the said means being retractable independently of the pivotal movemement of the lever (42; 142),
and in that the said lever (42; 142) has a stop (61; 163) cooperating with the said retractable means (56; 156) in order to be manoeuverable from inside the enclosure.

2. Device according to claim 1, characterized in that the means for locking the door are constituted, on one hand, by a guide ramp (40; 140) and by the catch (41; 141) associated with a barrel (11; 111) mounted on the handle (7) and, on the other hand, by the lever (42; 142) mounted pivotally about a pin (43; 143) inside the housing (1; 101), having the recess (50; 150) designed to cooperate with the catch (41; 141) and the retractable means (56; 156) in locked position.

3. Device according to claim 2, characterized in that the retractable means (56; 156) are constituted by a spring (57; 157) one of the end of which is secured to the lever (42; 142) and the other end (60; 160) of which can, on one hand, cooperate with the said recess (50; 150) and, on the other hand, cooperate with the said stop (61; 163) for manoeuvering the lever by means of a control device (64; 164) from inside the enclosure.

4. Device according to clause 1, characterized in that the means for accommodating the handle are constituted by a hinge pin (27; 127) passing right through the handle (7; 107) and the side walls (3, 4; 103, 104) of the housing (1; 101) to fasten to complementary members for manoeuvering the door of the enclosure.

5. Device according to claim 1, characterized in that the handle (7) has, at one of the ends, a recess (13) which has an oblong port (14).

6. Device according to claim 5, characterized in that a hinge pin (18) passes right through the recess (13), on which is mounted a cover (28) so as to be mobile, and in that an elastic member such as a spring (25) is secured to the hinge pin (18).

7. Device according to claim 1, characterized in that the lever (42) is constituted by a piece having a base (44) and a horizontal top (45) integral with two symmetrical side walls (46, 47).

8. Device according to claim 3, characterized by the fact that the lever (142) is articulated about a pin (143) integral with the housing (101) and has, on one hand, a nose (144) which cooperates with a guide ramp (140) provided on the handle (107) and, on the other hand, the said recess (150) opposite the catch (14), as well as various tabs (159, 163, 166) for holding the spring (157), guiding the control device (164) and forming a support for rotating the lever (142) at the time of unlocking from the inside.

9. Device according to claim 8, characterized by the fact that the control device (164) takes the form of a flexible link secured to a limb (160) of a spring (157) in the form of a pin, emerging towards the inside through an orifice (165) provided for this effect in the housing (101).
